# EUROPÄISCHE PATENTSCHRIFT

(11) **EP 1 692 396 B1**
(45) Veröffentlichungstag und Bekanntmachung des Hinweises auf die Patenterteilung: **26.03.2008**
(21) Anmeldenummer: 04765823.2
(22) Anmeldetag: 05.10.2004
(51) Int. Cl.: F04B 27/18

(54) **AXIALKOLBENVERDICHTER, INSBESONDERE VERDICHTER FÜR DIE KLIMAANLAGE EINES KRAFTFAHRZEUGES**
AXIAL PISTON COMPRESSOR, IN PARTICULAR FOR THE AIR CONDITIONING SYSTEM OF A MOTOR VEHICLE
COMPRESSEUR A PISTONS AXIAUX, EN PARTICULIER COMPRESSEUR POUR INSTALLATION DE CLIMATISATION D'UN VEHICULE AUTOMOBILE

(30) Priorität: 19.11.2003 DE 10354038
(43) Veröffentlichungstag der Anmeldung: 23.08.2006
(73) Patentinhaber: Valeo Compressor Europe GmbH, 68766 Hockenheim (DE)
(72) Erfinder: SCHWARZKOPF, Otfried, 71106 Magstadt (DE)
(74) Vertreter: Popp, Eugen
(86) Internationale Anmeldenummer: PCT/EP2004/011113
(87) Internationale Veröffentlichungsnummer: WO 2005/050016

(56) Entgegenhaltungen:
- DE-A1- 19 514 748
- US-A- 4 801 248
- PATENT ABSTRACTS OF JAPAN Bd. 017, Nr. 362 (M-1441), 8. Juli 1993 (1993-07-08) & JP 05 052183 A (HITACHI LTD; others: 01), 2. März 1993 (1993-03-02)
- PATENT ABSTRACTS OF JAPAN Bd. 014, Nr. 023 (M-920), 17. Januar 1990 (1990-01-17) & JP 01 262378 A (HITACHI LTD), 19. Oktober 1989 (1989-10-19)

## Beschreibung

Die Erfindung betrifft einen Axialkolbenverdichter, insbesondere Verdichter für die Klimaanlage eines Kraftfahrzeuges, in der Bauart als Schwenk- bzw. Schrägscheibenverdichter mit einer in seiner Neigung verstellbaren und von der Maschinenwelle angetriebenen Schrägscheibenvorrichtung.

Ein derartiger Verdichter gemäß dem Oberbegriff des Patentanspruchs 1 ist beispielsweise aus der US 4,801,248 A bekannt.

Zum Stand der Technik können weiterhin folgende Patentanmeldungen genannt werden:
- EP 1 172 557 A2,
- DE 195 14 748 C2,
- EP 0 809 027,
- DE 198 39 914,
- EP 9 995 3619, und
- US 2002/0038600.

In den beiden zuerst genannten Druckschriften geht es primär um die Schwenkscheibe (Schrägscheibe) und deren Verbindung mit der Welle (Kippmechanismus der Schrägscheibe) sowie die Massenträgheit der Schrägscheibe.

Durch die EP 1 172 557 A2 ist eine zweiteilige Stützvorrichtung bekannt, die gleichzeitig als Mitnehmer das Drehmoment zwischen Welle und Schrägscheibe überträgt. Das an der Maschinenwelle befestigte erste Mitnehmerteil, das als Lager in Form einer Aufnahmebohrung ausgeführt ist, ist mit einem erheblichen Abstand neben der Schwenkscheibe angeordnet, und ein zweites, in das erste gelenkig eingreifende Mitnehmerteil ist als seitlicher Fortsatz der Schwenkscheibe ausgebildet. Das erste wie auch das zweite Mitnehmerteil liegen paarweise vor. Üblicherweise ist das Lagerspiel eines Mitnehmers und seines Lagerteiles etwas größer, um definierter zu führen und dabei eine Überbestimmung oder eine Doppelpassung zu vermeiden. Das hat zur Folge, dass ein solcher Verdichter nicht drehzahlunabhängig betrieben werden kann, d.h. eine definierte Vorzugsdrehrichtung aufweist.

Der von der Kippachse entfernte Schwerpunkt bewirkt eine Unwucht, da das Triebwerk nur für einen (vorzugsweise) mittleren Schrägscheibenkippwinkel gewuchtet werden kann.

Die ein verdicktes Nabenteil aufweisende Schrägscheibe hat durch ihren "seitlichen Fortsatz" ein verhältnismäßig großes Trägheitsmoment mit einem erheblich von der Kippachse entfernten Schwerpunkt, so dass eine plötzliche Veränderung der Drehgeschwindigkeit mit entsprechender Trägheit zu einer Neigungsverstellung der Schwenkscheibe fuhrt. Weiterhin bestimmt die Schwerpunktlage wesentlich das Regelverhalten mit, und zwar so, dass der Verdichter stark aufregelt, d.h. die Massenträgheitskräfte der Schrägscheibe sowie deren Schwerpunktslage bewirken ein Deviationsmoment, welches ursächlich die translatorischen Massenkräfte (z.B. durch die Kolben und Gleitsteine) dominiert.

Eine solche Konstruktion ist in kommerziell verfügbaren Verdichtern umgesetzt worden, die folgende wesentliche Eigenschaften haben:
- Das Massenträgheitsmoment der Schrägscheibe bewirkt ein Moment welches größer als das durch die Massenkräfte der Kolben erzeugte Moment ist.
- Ein Massenschwerpunkt welcher außerhalb des Kipp- oder Drehpunktes der Schrägscheibe liegt, unterstützt diesen Effekt zusätzlich.

In bezug auf diesen Verdichtertyp, der die typische Bauform eines Schrägscheibenverdichters repräsentiert, ist zu bemerken, dass die Masse einer solchen Schrägscheibe nicht beliebig erhöht werden kann, um das Regelverhalten damit zu verändern. Das liegt daran, dass bei den Verdichtern der beschriebenen Art der Massenschwerpunkt der Schrägscheibe in der Regel einen deutlichen Abstand zum Kippgelenk der Schrägscheibe aufweist. Diese Konstruktion begründet sich im wesentlichen damit, dass die Schrägscheibe zusätzlich zu einer geeigneten Führung auf der Welle über einen Stellmechanismus mit der Welle oder ein mit der Welle verbundenes Bauteil gekoppelt oder "gelenkt" werden muss.

Der erwähnte Abstand von Schwerpunkt der Schrägscheibe und Kippgelenk der Schrägscheibe fuhrt zu einer Unwucht des Triebwerkes, insbesondere in Funktion des Schrägscheibenkippwinkels.

In der DE 195 14 748 C2 wird gezielt die Schwerpunktlage einer Schrägscheibe genutzt, um auch bei kleinsten Kippwinkeln (z.B. bei 0°) ein Deviationsmoment bereitzustellen, welches die Schrägscheibe "aufregelt". Dadurch wird das Problem vermieden, dass der Verdichter bei sehr geringem Kippwinkel nicht mehr gestartet (aufgeregelt) werden kann, da die hierfür notwendige Druckdifferenz wegen des zu geringen Kolbenhubs nicht mehr hergestellt werden kann. Die Druckschrift zielt damit insbesondere auf einen kupplungslosen Betrieb des Verdichters. Bei dieser Betriebsart wird der Verdichter auch im Zustand "Klimaanlage aus" mit Drehzahl beaufschlagt. Folglich wird vom Verdichter immer ein bestimmtes Drehmoment abverlangt, welches minimiert werden muss.

Im Startvorgang des Verdichters ("Klimaanlage an") soll der Verdichter aufregeln können. Dazu wird bei den Verdichtern nach dem Stand der Technik Gas von der Hochdruckseite des Verdichters in den Kurbelraum geführt. Die Druckerhöhung führt dazu, dass sich der Schrägscheibenkippwinkel erhöht.

Um den Verdichter so aufregeln zu können, muss ein minimaler Kippwinkel von ca. 0,5° (kann streuen, je nach konstruktiver Umsetzung verschiedener Parameter) vorhanden sein. Der minimale Kippwinkel gewährleistet einen minimalen Kolbenhub, der zur Aufrechterhaltung des Druckes auf der Hochdruckseite ausreichend ist. Leckagen z.B. auf die Niederdruckseite des Systems über das Expansionsorgan wirken dem entgegen.

Im allgemeinen sind es die folgenden Momente, die im Zentrum der Kippbewegung der Schrägscheibe Einfluss auf das Kippen der Schrägscheibe haben. In Klammern ist die Richtung des Momentes angegeben, wobei (-) abregelnd (in Richtung des Minimalhubs) und (+) (aufregelnd in Richtung des Maximalhubs) bedeutet.
- Moment infolge der Gaskräfte in den Zylinderräumen (+)
- Moment infolge der Gaskräfte aus dem Triebwerksraum (-)
- Moment infolge einer Rückstellfeder (-)
- (Moment infolge einer Aufstellfeder (+))
- Moment infolge der rotierenden Massen (-)
   (inklusive Moment infolge Schwerpunktlage; kann (+) sein)
- Moment infolge der translatorisch bewegten Massen (+)

Im weiteren liegt der Schwerpunkt der Betrachtung auf der Größenordnung des Moments infolge der rotierenden Massen (-)(inklusive dem Moment infolge Schwerpunktlage; kann (+ oder (-) sein), bezogen auf das Moment infolge der translatorisch bewegten Massen (+).

Was in bezug auf die genannte DE 195 14 748 C2 für den Bereich sehr kleiner Kippwinkel nützlich ist, ist im Bereich mittlerer und größerer Kippwinkel ausgesprochen nachteilig. In diesem Zusammenhang sei die EP 0 809 027 genannt. Deren Gegenstand ist eine besondere Ausführungsform des Koppelmechanismus zwischen Welle und Schrägscheibenvorrichtung. Es wird darauf hingewiesen, dass ein solcher Koppelmechanismus insbesondere für Hochdruckanwendungen interessant ist.

In dieser Druckschrift wird auch ein weiteres Merkmal (besonders relevant als Stand der Technik) offenbart, auf das es allgemein bei "modernen" Klimaverdichtern ankommt. Demnach ist es besonders interessant, eine Konstantregelung der Fördermenge bereitzustellen. Dabei wird vorgeschlagen, die Kinematik des Verdichters so zu konzipieren, dass die auf die Schrägscheibe wirkenden, abregelnden Kippmomente deutlich gegenüber den aufregelnden Kippmomenten dominieren. Das ist deshalb besonders hervorzuheben, weil es sich hierbei um den oben beschriebenen technischen Lehren im Grunde zuwiderlaufende Maßnahmen handelt.

Es versteht sich von selbst, dass der Begriff "Fördermenge" relativ unscharf ist. Die Fördermenge wäre als konstant anzusehen, wenn sich z.B. bei Verdoppelung der Drehzahl der Kippwinkel der Schrägscheibenvorrichtung halbiert. Damit wäre geometrisch die Fördermenge konstant. Natürlich wirken dann auch noch andere Parameter auf die Fördermenge ein, wenn sich z.B. der Kippwinkel ändert, z.B. leicht veränderter Liefergrad oder Ölwurf oder dergleichen.

Für eine Konstantregelung der Fördermenge bei wechselnden Drehgeschwindigkeiten wird dabei das rückstellende Kippmoment der Schrägscheibenvorrichtung ausgenutzt, da - wie bereits erläutert - die Schrägscheibe ihrer Schrägstellung aufgrund der dynamischen Kräfte am mitdrehenden Scheibenteil entgegenwirkt.

Wie oben dargestellt wurde, sind nach dem Stand der Technik Verdichter bekannt, bei denen sich allein aufgrund der wirkenden Momente von aufregelnden und abregelnden Massenkräfte in der Tendenz das Hubvolumen vergrößert. Durch entsprechenden Regeleingriff der eingesetzten Regelventile muss das gegebenenfalls kompensiert werden. Bei neuen Entwicklungen (insbesondere für CO₂ bekannt) strebt man danach, dieses Verhalten umzukehren. Der notwendige Regeleingriff kann dann vermindert oder unnötig werden.

Zum besseren Verständnis ist das beschriebene Kippverhalten infolge der Drehzahlschwankung in Fig. 1 angegeben. Dabei ist zu berücksichtigen, dass es sich hier nur um eine beispielhaft verwendete Ausführung handelt und natürlich je nach gewählter Ausführung quantitative Unterschiede vorhanden sein können. Qualitativ ist die gewählte Ausführung aber repräsentativ für heute verwendete Serienverdichter.

Fig. 1 zeigt die Abhängigkeit Triebwerksraum-Druckdifferenz, bezogen auf den Saugdruck über dem Kippwinkel der Schrägscheibe. Berechnet wurde exemplarisch für die Drücke: Hochdruck 120 bar und Saugdruck 35 bar. Gerechnet wurden weiterhin die Drehzahlen: 600 U/min, 1200 U/min, 2500 U/min, 5000 U/min, 8000 U/min und 11.000 U/min. Zu erkennen sind allerdings nur 5 der 6 gerechneten Verläufe. Das liegt daran, dass die Verläufe für die gerechneten Drehzahlen 600 U/min und 1200 U/min quasi fast identisch aufeinander liegen.

Aufgrund des Diagramms ist sehr gut erkennbar, dass sich Verläufe ergeben, die ein Verstellen der Schrägscheibe zu größeren Kippwinkein hier verursachen, wenn sich die Drehzahl erhöht. Neben dem Diagramm in der Anlage sind die Größen angegeben, die für die Berechnung verwendet wurden. Aus Gründen der Vereinfachung wurde mit einer Schrägscheibe gerechnet, die geometrisch im wesentlichen durch einen Innendurchmesser, einen Außendurchmesser und eine Höhe beschrieben wird. Daneben sind die Kolbenmasse (Annahme hier: mₖ = 45 g), der Teilkreisdurchmesser (Annahme hier: R = 29 mm), auf dem die Kolben liegen, und die Anzahl der Kolben (Annahme hier: n = 7 Stück) relevant.

Nachstehend ist die Herleitung des sog. Deviationsmomentes angegeben, welches für das Kippen der Schwenkscheibe bzw. eines Schwenkringes maßgeblich ist, und zwar im dargestellten Fall allein für das Kippen der Schwenkscheibe bzw. des Schwenkringes verantwortlich ist unter der Voraussetzung, dass der Massenschwerpunkt der Schwenkscheibe bzw. des Schwenkringes sowohl im Kipppunkt als auch im geometrischen Mittelpunkt der Schwenkscheibe bzw. des Schwenkringes liegt. Hierbei handelt es sich um einen anzustrebenden Idealfall der Konstruktion. Für die Herleitung des Deviationsmomentes gilt ganz allgemein ${J}_{yz} = - {J}_{1} ⁢ {cosα}_{2} {cosα}_{3} - {J}_{2} ⁢ {cosβ}_{2} {cosβ}_{3} - {J}_{3} ⁢ {cosγ}_{2} {cosγ}_{3}$

| | |
|---|---|
| α₁=0 | Richtungswinkel der x-Achse gegenüber den Hauptträgheitsachsen ξ·η·ζ |
| β₁ = 90° | |
| γ₁=90° | |
| | |
| α₂=90° | Richtungswinkel der y-Achse gegenüber den Hauptträgheitsachsen ξ·η·ζ |
| β₂ = ψ | |
| γ₂ = 90° + ψ | |
| | |
| α₃ = 90° | Richtungswinkel der z-Achse gegenüber den Hauptträgheitsachsen ξ·η·ζ |
| β₃ = 90°-ψ | |
| γ₃ = ψ | |

${J}_{2} = {J}_{η} = \frac{m}{4} ⁢ \left({{r}_{a}}^{2}+{{r}_{i}}^{2}+\frac{{h}^{2}}{3}\right)$ ${J}_{3} = {J}_{ζ} = \frac{m}{2} ⁢ \left({{r}_{a}}^{2}+{{r}_{i}}^{2}\right)$
(Anmerkung: J₃ ≈ 2 J₂
Ziel: J_{yz} soll eine bestimmte Größe haben
J_{yz} ↑} J₃ ↑ J₂ erhöht sich zwangsläufig!)

### Deviationsmoment

${J}_{yz} = - {J}_{2} ⁢ cosψ sinψ + {J}_{3} ⁢ cosψ sinψ$

### Moment infolge Massenkraft der Kolben

${β}_{l} = θ + 2 ⁢ π ⁢ \left(i-1\right) ⁢ \frac{1}{n}$ $Zi = R ⋅ {ω}^{2} ⁢ tanα {cosβ}_{l}$ ${F}_{mi} = {m}_{k} ⋅ {z}_{i}$ $M \left({F}_{mi}\right) = {m}_{k} ⋅ R ⋅ {cosβ}_{i} ⋅ {z}_{l}$ ${M}_{k , ges} = {m}_{k} ⋅ R {\sum }_{i = 1}^{n} {z}_{i} ⋅ {cosβ}_{i}$

### Moment Msw infolge Deviationsmoment

${M}_{sw} = {J}_{yz} ⋅ {ω}^{2}$ ${J}_{\overline{y} ⁢ \overline{ z}} = \left\{\frac{msw}{2}⁢\left({{r}_{a}}^{2}+{{r}_{l}}^{2}\right)-\frac{msw}{4}⁢\left({{r}_{a}}^{2}+{{r}_{l}}^{2}+\frac{{h}^{2}}{3}\right)\right\} ⁢ cosα sinα$ ${J}_{\overline{y} ⁢ \overline{ z}} = \frac{msw}{24} ⁢ sin 2 ⁢ α ⁢ \left({{3 ⁢ r}_{a}}^{2}+{{3 ⁢ r}_{l}}^{2}+{h}^{2}\right)$ ${M}_{SW} \geq {M}_{k , ges}$
bzw. $\left[{ω}^{2} {R}^{2}⋅{m}_{k} tanα {\sum }_{i = 1}^{n}{cos}^{2}⁢β={ω}^{2}⁢\frac{msw}{24}⁢sin2⁢α⁢\left({{3 ⁢ r}_{a}}^{2}+{{3 ⁢ r}_{i}}^{2}-{h}^{2}\right)\right]$

Dabei bedeuten die oben verwendeten Größen was folgt:
- θ: Drehwinkel der Welle (wobei die vor- und nachstehenden Betrachtungen der Einfachheit halber für θ=0 angestellt werden)
- η: Anzahl der Kolben
- R: Abstand der Kolbenachse zur Wellenachse
- ω: Wellendrehzahl
- α: Kippwinkel des Schwenkringes/Schwenkscheibe
- mk: Masse eines Kolbens inklusive Gleitsteine bzw. Gleitsteinpaar
- mk,ges: Masse aller Kolben inklusive Gleitsteine
- msw: Masse des Schwenkringes
- ra: Außenradius des Schwenkringes
- ri: Innenradius des Schwenkringes
- h: Höhe des Schwenkringes
- g: Dichte des Schwenkringes
- V: Volumen des Schwenkringes
- βi: Winkelposition des Kolbens i
- zi: Beschleunigung des Kolbens i
- Fmi: Massenkraft des Kolbens i (inklusive einem Gleitsteinpaar)
- M(Fmi): Moment infolge der Massenkraft des Kolbens i
- Mk,ges: Moment infolge der Massenkraft aller Kolben
- Msw: Moment infolge des Aufstellmomentes des Schwenkringes/Schwenkscheibe infolge des Deviationsmoments (J_{yz})
- J: = f (g, r, h) Massenträgheitsmoment

Schließlich sei noch darauf hingewiesen, dass bei der eingangs dargestellten Berechnung der Massenträgheitsmomente, insbesondere des Deviationsmoments vorzugsweise noch ein sog. Steineranteil (yₛ · zₛ · m) berücksichtigt werden sollte, unter dessen Berücksichtigung sich das Deviationsmoment wie folgt darstellt: ${J}_{YZ} = {J}_{\overline{Y} ⁢ \overline{Z}} + {y}_{s} ⋅ {z}_{s} ⋅ m$

Für kleine Kippwinkel der Schwenkscheibe, z.B. eines Schwenkringes, ist der Anteil J_{YZ} kleiner als der Steineranteil yₛ · zₛ · m. Der Anteil J_{YZ} regelt den Verdichter immer ab, während der Anteil yₛ - zₛ - m stets aufregelt (eingestellt durch die Lage im Quadranten Q2, Q4 gemäß Fig. 7).

Aus den vorgenannten Überlegungen ergibt sich also, dass das Deviationsmoment zwei gegenläufige Einflussanteile besitzt, d.h. sowohl einen aufregeinden als auch abregelnden Anteil.

Die entsprechenden Anteile werden jeweils nach Überschreiten eines GrenzKippwinkels α_{G} wirksam, wobei für α < α_{G} gilt: ${y}_{s} ⋅ {z}_{s} ⋅ m > {J}_{\overline{Y} ⁢ \overline{Z}}$
(aufregelnd), und für
α > α_{G} umgekehrt (d.h. abregelnd).

In Fig. 1 ist ein weiteres Diagramm enthalten, das das Moment infolge der rotierenden Massen (-) (inklusive dem Moment infolge Schwerpunktlage; hier = 0 gesetzt), das Moment infolge der translatorisch bewegten Massen der Kolben und Gleitsteine (+) darstellt, sowie die Summe aus beidem. Aus der Summe kann man erkennen, dass diese für alle Kippwinkel positiv ist und das Triebwerk allein aufgrund der Massenkräfte und der Massenträgheit der Schrägscheibe für alle Kippwinkel "aufregelt". Dargestellt wurden in dem Diagramm die Momente für eine mittlere Drehzahl von 2500 U/min. Bei kleineren Drehzahlen wird der Effekt natürlich kleiner, bei größeren Drehzahlen demzufolge größer.

In Fig. 2 sind das Berechnungsschema und das Fig. 1 entsprechende Diagramm für ein nahezu identisches Triebwerk angegeben. Allerdings wurde die Höhe der Schrägscheibe von 10 mm auf 18 mm erhöht. Das hat zur Konsequenz, dass das relevante Massenträgheitsmoment J_{z} auf den doppelten Wert ansteigt.

In einem ersten Diagramm der Figur ist ein abregelndes Verhalten des Schrägscheibentriebwerkes zu erkennen. Angedeutet wird dieser Trend, durch den eingefügten Pfeil, wobei "n" die Drehzahl bezeichnen soll (vgl. den Trend mit Fig. 1!). Ein,weiteres (kleineres) Diagramm enthält auch hier die Momentenverläufe bzgl. des Moments infolge der rotierenden Massen (-) (inklusive dem Moment infolge Schwerpunktlage; hier = 0 gesetzt), das Moment infolge der translatorisch bewegten Massen der Kolben und Gleitsteine (+), sowie die Summe aus beidem. Für die Summe kann man erkennen, dass diese für alle Kippwinkel negativ ist und das Triebwerk allein aufgrund der Massenkräfte und der Massenträgheit der Schrägscheibe für alle Kippwinkel "abregelt". Dargestellt wurden in dem Diagramm die Momente für eine mittlere Drehzahl von 2500 U/min.

Auf Basis der zitierten Literaturstellen kann man die beiden angesprochenen Verläufe "aufregelnd" und "abregelnd" als Stand der Technik ansehen. Dabei ist das "aufregelnde" Verhalten bei gegenwärtigen Serienverdichtern häufig feststellbar. Bei neuen Entwicklungen versucht man eher, diesen Trend in das Gegenteil zu wandeln.

In Ergänzung zu den beiden erläuterten Fällen
- Überkompensation der Massenkräfte der Kolben durch die Massenkräfte der Schrägscheibe sowie
- Unterkompensation der Massenkräfte der Kolben durch die Massenkräfte der Schrägscheibe,
ist es auch denkbar, eine Kompensation vorzusehen.

Aus den mathematischen Zusammenhängen ist zu erkennen, dass sich aus der Gleichung der Drehzahleinfluss herauskürzen lässt (Fig. 2). Ansonsten sind noch geometrische Größen enthalten, die in bestimmten Zusammenhangen zueinander stehen und grundsätzlich, inklusive der Bauteildichten und Dichteverteilungen, so gewählt werden können, dass die Summe der Momente infolge von Massenkräften auf Null eingestellt werden kann.

Dagegen lässt sich aber ein Einfluss des Kippwinkels nicht vermeiden. Dieser ergibt sich aus den Verläufen der Terme tan(α) und sin(2α). Die Verläufe der Winkelfunktionen sind im Diagramm der Fig. 3 dargestellt. Aus dem Diagramm lässt sich einfach ableiten, dass der Einfluss bei kleinem Kippwinkel sehr gering ist, allerdings bei größerem Kippwinkel beträchtlich wird. In der Regel werden die Schrägscheibenkippwinkel der Verdichter durch einen minimalen Wert und einen maximalen Wert limitiert. So sind etwa Werte zwischen einem Kippwinkel von ca. 0° und maximal ca. 25° denkbar. In der Praxis liegen die Werte eher zwischen 1° und ca. 18°. Darauf aufbauend, ist aus dem Diagramm erkennbar, dass man im zuletzt genannten Bereich etwa mit einer Abweichung von 13% rechnen muss. D.h. wenn für minimalen Kippwinkel konstruktiv ein Gleichgewicht zwischen aufregelnden und abregelnden Massen verwirklicht wurde, so muss man im entgegengesetzten Limit der Schrägscheibe dennoch mit einem unerwünschten Kippverhalten (Drehzahleinfluss infolge des Kippwinkels) rechnen.

Um eine möglichst weitgehende Kompensation der Massenkräfte zu erreichen, ist es sinnvoll, die Kompensation für einen maximalen Kippwinkel oder eine theoretischen (virtuellen) Kippwinkel (z.B. α = 24° (>= αₘₐₓ = 16°)) vorzusehen, der größer als der maximale Kippwinkel ist. Das resultiert aus der Erkenntnis, dass bei kleinem Kippwinkel ohnehin der Unterschied von tan(α) und sin(2α) klein ist.

Das Diagramm der Fig. 4 enthält das Ergebnis der Berechnungen für eine Auslegung auf den Kippwinkel 16°, der für dieses Triebwerk beispielhaft als maximaler Kippwinkel gelten soll. Die Höhe der Schrägscheibe wurde auf 14,292 mm angepasst, die Momentenbilanz weist ebenfalls wieder ausgeglichene Verhältnisse aus. Es sei nochmals erwähnt, dass natürlich auch andere Schrägscheibenparameter für die Einstellung des Massenträgheitsmomentes herangezogen werden können. Um eine einfache Vergleichbarkeit herzustellen, wurde aber lediglich beispielhaft der Parameter Schrägscheibenhöhe ausgewählt.

Das Regelverhalten der Schrägscheibe gemäß dem Diagramm der Fig.4 zeigt das gewünschte Resultat. Im gesamten Arbeitsbereich der Schrägscheibe (vom minimalen bis maximalen Kippwinkel) gibt es keinen nennenswerten aufregelnden Effekt infolge von Momenten bewegter Massen, eine breite Streuung der Kennlinien wird vermieden, dadurch dass es einen Schnittpunkt bei maximalem Kippwinkel gibt.

Eine sehr gute Kompensation entsteht im Bereich kleiner Kippwinkel wegen des kleinen Effektes (Unterschieds) von tan(α) und sin(2α) sowie für den maximalen Kippwinkel von 16°, für den die Massenkräfte durch Auswahl der Parameter kompensiert wurden. Bei mittleren Kippwinkeln "driften" die Kurven leicht auseinander.

Für den Fall Kompensation der Massenkräfte sind also folgende Auslegungen denkbar:

| | |
|---|---|
| für α=αₘₐₓ | M_{K,ges}=M_{SW} |
| für α≥αₘₐₓ | M_{K,ges}=M_{SW} |

In Fig. 5 sind verschiedene Regelkennlinien für Betriebsdrücke Verdichtungsdruck/ Saugdruck; n = 5000 U/min) sowie die Berechnungsgrundlagen dargestellt. Je höher der Verdichtungsdruck ist, bei dem der Verdichter betrieben wird, desto größer ist auch der in dem Triebwerksraum einzuregelnde Druck. Je niedriger der Ansaugdruck ist, desto kleiner ist der in dem Triebwerksraum einzuregelnde Druck. Die Steigung der Regelkennlinien wird im wesentlichen durch die Federkraft bestimmt, die auf den Schrägscheiben Mechanismus einwirkt.

Wie in allen bisher genannten Diagrammen wurden die Kennlinien mit einer Federkonstante bzgl. der Rückstellfeder (Rückstellung in Richtung Minimalhub) von 60 N/mm gerechnet. Würde die Federkonstante kleiner gewählt, so würden die Kurven in Richtung größerer Kippwinkel weniger abfallend sein. Würde die Federkonstante größer gewählt, so würden die Kurven in Richtung größerer Kippwinkel stärker abfallend sein.

Eine jede Kurve für 5000 U/min ist als repräsentativ für ein Kurvenbündel eines bestimmten Betriebspunktes zu sehen. Wenn berücksichtigt wird, dass ein bestimmter Regeldruck von mindestens 2-3 bar über dem Saugdruck benötigt und ein günstiges Regelverhalten dadurch erreicht wird, dass die Kennlinien eine gewisse möglichst im weiten Bereich lineare Steigung aufweisen, so ist plausibel, dass ein eng beieinander liegendes "Kurvenbündel" eher für alle Betriebsbereiche im erwünschten Bereich des Kennfeldes liegt als Regelkurven, die stärker "auseinanderdriften".

Bei solchen negativen Fallen wie zum Beispiel bei einem aufregelnden Verhalten gemäß Fig. 1 ist anschaulich, dass Teile von Regelkurven sehr einfach im Bereichen unterhalb des Niveaus von 2-3 bar oberhalb des Saugdruckes liegen. Um das zu vermeiden, müsste eine weichere Rückstellfeder verwendet werden. Insbesondere bei hohen Drehzahlen kann es aber dann dazu kommen, dass gegenüber der fallenden Charakteristik bei niedrigen Drehzahlen eine ansteigende Charakteristik entsteht. Die Erfahrung zeigt, dass in solchen Fällen sehr unerwünschte Regeleffekte entstehen. Insbesondere ist einzelnen Drücken kein definierter Kippwinkel mehr zuzuordnen (Auftreten von relativen Maxima oder Minima bzw. keine oder zu geringe Steigung oder Wendepunkte).

Es ist Aufgabe der Erfindung, einen verbesserten Axialkolbenverdichter der gattungsgemäßen Art bereitzustellen, der sich insbesondere durch eine praxisgerechte Regeldynamik auszeichnet.

Diese Aufgabe wird durch einen Axialkolbenverdichter mit den Merkmalen des Anspruchs 1 gelöst. Zweckmäßige Fortbildungen des Erfindungsgedankens sind Gegenstand der abhängigen Ansprüche.

Es ist ein wesentlicher Gedanke der Erfindung, eine Schrägscheibenvorrichtung bereitzustellen, bei dem die Momente infolge der Massenkräfte in Betrag und Richtung so wirksam sind, dass sich im Bereich niedriger Kippwinkel ein "Aufregeln" (Schrägscheibe erhöht ihren Kippwinkel, damit steigt die Förderleistung) des Verdichters allein aufgrund der Momente infolge der Massenkräfte ergibt, und sich im Bereich mittlerer bis größerer Kippwinkel ein "Abregeln" (Schrägscheibe verringert ihren Kippwinkel, damit sinkt die Förderleistung) allein aufgrund der Momente infolge der Massenkräfte ergibt.

Die wesentliche Maßnahme liegt darin, dass das Deviationsmoment der Schrägscheibe konstruktiv so vorgegeben wird, dass es im Bereich kleiner Kippwinkel zusammen mit den Kolben oder separat ein "Aufregeln" der Schrägscheibe bewirkt. Dazu muss in diesem Bereich ein Moment M_{SW} aufgrund des Deviationsmomentes > 0 vorhanden sein, und im Bereich des minimalen Kippwinkels muss es genau einen Kippwinkel geben, in dem das Moment M_{SW} aufgrund des Deviationsmomentes = 0 ist. Vergrößert sich der Kippwinkel weiter, so steigt das Deviationsmoment wieder an und wirkt abregelnd. Die Steigung des Momentes M_{k,ges} infolge der Massenkräfte der Kolben muss kleiner sein als die Steigung des Momentes infolge des Deviationsmoments.

Durch die Dimensionierung der Schrägscheibe mit dem Ziel, ein solches Verhalten herzustellen, ergibt sich die Möglichkeit, im Bereich kleiner Kippwinkel das "Aufregein" der Schrägscheibe zu beschleunigen, zu verstärken bzw. zu verbessern und im Bereich größerer Kippwinkel durch das "abregelnde" Verhalten die notwendigen Regelaktivitäten (Regelventil(e) schaltet(en) Bypässe um den Triebwerksraumdruck zu variieren) auf das Notwendige einzuschränken und damit den Verdichterbetrieb energetisch effektiver zu machen. Weiterhin ergibt sich ein günstigeres dynamisches Verhalten, speziell vermindertes Aufschwingen und "Gegenregeln" durch die Ventile.

Vorteile und Zweckmäßigkeiten der Erfindung ergeben sich im übrigen aus den abhängigen Ansprüchen sowie der Beschreibung anhand der beigefügten Figuren. Von diesen zeigen:
- Fig. 1 bis 5: grafische Darstellungen sowie Wertetabellen bzw. Berechnungsvorschriften zur Auslegung der Schwenkscheibenanordnungen von Axialkolbenverdichtern im Hinblick auf ihr Kippverhalten,
- Fig. 6 und 7: eine perspektivische Darstellung bzw. Seitenansichten der erfindungswesentlichen Komponenten eines Axialkolbenverdichters und
- Fig. 8 bis 12: grafische Darstellungen bzw. Wertetabellen zur Darstellung der unter definierten konstruktiven Randbedingungen auftretenden Momente.

In Fig. 6 und 7 wird ein Schrägscheibenmechanismus angegeben, durch den die Auslegung (der Erfindungsgegenstand) konstruktiv umgesetzt werden kann, wobei Fig. 6; hierzu eine perspektivische Explosionsdarstellung und Fig. 7 zwei Seitenansichten der wesentlichen Komponenten bei minimalem bzw. maximalem Kippwinkel zeigt.

Der dargestellte Schwenkring-Mechanismus 100 umfasst eine ringförmige Schwenkscheibe, d.h. einen Schwenkring, 101, der über eine Führungs- bzw. Schiebehülse 102 und eine in dieser liegende Druckfeder 103 neigungsverstellbar auf einer Antriebswelle 104 gelagert ist. Der Schwenkring 101 wird von der Antriebswelle 104 drehend angetrieben und ist über eine spezielle Ausführung der Führungshülse 102 um eine quer zur Antriebswelle verlaufende Schwenkachse gelenkig gelagert. Diese Schwenkachse wird definiert durch zwei Lagerbolzen 104a, 104b, die in Lagerhülsen 105a, 105b der Führungshülse 102 sowie korrespondierend angeordneten radialen Bohrungen 106a, 106b des Schwenkringes 101 drehbar aufgenommen sind. Die Lagerhülsen 105a, 105b sind so bemessen, dass sie einen zwischen der Führungshülse 102 und dem Schwenkring 101 gebildeten Ringraum überbrücken.

Des weiteren ist der Schwenkring 101 mit einem zusammen mit der Antriebswelle 104 drehenden Stützelement 107 gelenkig verbunden, wobei diese Verbindung als Axialabstützung ausgebildet ist. Sie erfolgt durch einen mit dem Schwenkring 101 wirkungsmäßig verbundenen Stützbogen 108. Dieser Stützbogen 108 ist so ausgebildet, dass er eine zwischen einem Kolben 109 der Anordnung und dem Schwenkring wirksame Gelenkanordnung übergreift, und zwar derart, dass unabhängig von der Neigung (dem Kippwinkel) des Schwenkringes 101 jede Kollision zwischen diesem und dem Stützbogen 108 einerseits und einem eine Gelenkanordnung umfassenden Kolbenfuß 110 andererseits ausgeschlossen ist. Das Stützelement 107 ist Teil einer mit der Antriebswelle 104 drehfest verbundenen Scheibe 111.

Eine Stützfläche des Stützbogens 108 erstreckt sich etwa konzentrisch zum Mittelpunkt einer zwischen dem Kolben 109 und dem Schwenkring 101 wirksamen Gelenkanordnung. Die axiale Abstützung ist also außerhalb der genannten Gelenkanordnung wirksam, mit der Folge, dass sie durch axiale Abstützungsmaßnahmen nicht beeinträchtigt ist.

Die Verbindung zwischen dem Schwenkring 101 und dem Stützbogen 108 wird durch zwei Verbindungsbolzen 112a, 112b hergestellt, die in ein um 90° gegenüber den vorgenannten Bohrungen 106a, 106b versetztes Bohrungs-Paar 113a, 113b des Schwenkringes und in korrespondierend angeordnete Bohrungen 114a, 114b des Stützbogens selbst eingreifen. Die Gelenkanordnung bezüglich des Kolbenfußes 110 des Kolbens 109 wird - entsprechend dem Stand der Technik - durch zwei kugelsegmentförmige Gelenksteine 115a, 115b gebildet, deren sphärische Oberflächen in einer korrespondierend ausgeformten unteren Stirnfläche des Kolbens 109 einerseits und einer entsprechenden Fläche eines gegenüberliegenden Fortsatzes 117 des Kolbenfußes 110 andererseits liegen. Zwischen den Gelenksteinen ist ein Zwischenraum 116 gebildet, in den der Schwenkring 101 derart eingreift, dass gegenüberliegende Stirnflächenabschnitte die planen Flächen der Gelenksteine berühren.

Es ist erkennbar, dass bei der dargestellten Ausführung das Schwenklager des Schwenkringes 101 nur zur Drehmomentübertragung und das Stützelement 108 nur zur axialen Abstützung des Kolbens 109 bzw. zur Gaskraftabstützung dient. Die Drehmomentübertragung ist also von der Axialabstützung des Schwenkringes 101 entkoppelt.

Von speziellem Interesse ist auch die Stützfläche für den Stützbogen 108 am Stützelement 107. Diese ist als Abschnitt 118 einer Zylinderoberfläche ausgebildet. Um eine Verschiebung der Stützlinie bei Änderung der Neigung des Schwenkringes 101, d.h. eine Verschiebung aus dem "Zentrum" des Kolbens 109 heraus, zu vermeiden, ist der Stützbogen 108 in radialer Richtung relativ zum Schwenkring 101 verschieblich gelagert.

Im linken Bild der Fig. 7 sind vier Bereiche mit Q1, Q2, Q3 und Q4 bezeichnet. Bei den bisherigen Beispielen wurde davon ausgegangen, dass der Schwerpunkt der Schrägscheibe auf der Kippachse liegt, die senkrecht zur Wellenmittelachse definiert ist. Aufbauend darauf, weisen aber Verdichter nach dem Stand der Technik häufig Schwerpunkte im Bereich der Schrägscheibe auf, bei denen der Schwerpunkt der Schrägscheibe nicht auf der Kippachse liegt. In einer bevorzugten Ausführungsform fallen diese Punkte zusammen. In einer weiteren ist ein "Offset" eingeplant. Dabei wirken sich Schwerpunkte in den Quadranten Q wie folgt aus:
Q1 (positive Koordinaten z und y): abregelnd
Q3 (negative Koordinaten z und y): abregelnd
Q2 (positive Koordinaten z und negatives y): aufregelnd
Q4 (negative Koordinaten z und positives y): aufregelnd
Wird kein zusätzlicher Massenausgleich vorgesehen, so liegt der Schwerpunkt vieler dem Stand der Technik entsprechender Schrägscheiben im Bereich Q4.

Es ist natürlich möglich, dass ein in einem beliebigen Quadranten angeordneter Schwerpunkt bei Verkippen der Schrägscheibe die Wellenseite, bezogen auf die Wellenachse, wechselt und sich z.B. ein aufregelndes Verhalten in ein abregelndes Verwalten umwandelt. Es ist aber erkannt worden, dass sich im Bereich der Wellenachse natürlich die Fliehkraft und ein eventuell daraus resultierendes Kippmoment eher in Grenzen halten, d.h. die Schwerpunktlage wird nur dann besonders relevant sein, wenn ein gewisser Abstand zur Wellenmittelachse gegeben ist.

Im Zusammenhang mit der Erfindung sind die beiden folgenden Schwerpunktslagen von Bedeutung (Offset, der aufregelnd wirkt):
Q2 (positive Koordinaten z und negatives y): aufregelnd
Q4 (negative Koordinaten z und positives y): aufregelnd

Zum besseren Verständnis wurden die gleichen Parameter (Schrägscheibengeometrie) verwendet wie in Fig. 1 und 2.

Dabei handelt es sich im Diagramm links, oben von Fig. 8 um den Fall 1a:
- "aufregelndes Triebwerk" mit Schwerpunktslage 0.
Im Diagramm links, unten der Fig. 8 wird der Fall 2a:
- "abregelndes Triebwerk" mit Schwerpunktslage 0,
dargestellt. Der Unterschied beider Berechnungen liegt lediglich in der Höhe der Schrägscheibe (vgl. Fig. 1 h = 10 mm, sowie Fig. 2 h = 18mm). Berechnet wurden insgesamt 4 Drehzahlen.
Das Diagramm rechts, oben repräsentiert den Fall 1b:
- "aufregelndes Triebwerk" mit Schwerpunktslage in Q4.
Dagegen wird im Diagramm "rechts, unten" der Fall 2b:
- "auf- bzw. abregelndes Triebwerk" durch Schwerpunktslage in Q4
dargestellt. Dabei können die Fälle 1a, 1b, 2a als bekannt angesehen werden; Quellen und Beispiele wurden weiter oben erläutert. Der Fall 2b steht im Zusammenhang mit der Erfindung.

In der Fig. 8 wird lediglich das resultierende Moment, also (M_{K,ges} + M_{SW}), infolge der Massenkräfte dargestellt, welches das Kriterium des "Aufregelns" oder "Abregelns" entscheidet. In Fig. 9 sind die Wertetabellen angegeben, die Grundlage für die Diagramme der Fig. 8 sind. In der Fig. 10 werden in Ergänzung zur Fig. 8 die Fälle 1b und 2b detaillierter dargestellt. Die Diagramme rechts, oben und rechts, unten entsprechen denen der Fig. 9. Jeweils in den Diagrammen daneben sind die Einzelmomente angegeben, und zwar für eine ausgewählte Drehzahl von n = 6000 U/min.

Speziellen Bezug zur Erfindung hat das Bild rechts, unten. Das Moment infolge der Massenkräfte der Kolben ist bei einem Kippwinkel von 0° der Schrägscheibe = 0. Das Moment infolge des Deviationsmoments (M_{SW}) der Schrägscheibe ist >0 und bewirkt ein positives (aufregelndes Moment). Aufgrund des Deviationsmoments von >0 ist auch das resultierende Moment (M_{SW} + M_{K,ges}) in Betrag und Richtung gleich.

Ausgehend von einem Kippwinkel von 0° erhöht sich das Kippmoment M_{K,ges}, da durch den größer werdenden Kolbenweg, da die Massenkräfte der Kolben größer werden. Dagegen strebt das Kippmoment entsprechend dem Moment infolge Deviationsmoment, infolge der Schrägscheibe (M_{SW}) ihrer Nulllage entgegen (Deviationsmoment = 0), welche etwa bei einem Kippwinkel von 0,6° liegt. Vergrößert sich der Kippwinkel weiter, so wirkt das Deviationsmoment der Schrägscheibe nicht mehr aufregelnd, sondern abregelnd. Dennoch reicht der Effekt der Schrägscheibe im Bereich 0,6° bis 2° nicht aus, um in der Momentsumme (M_{K,ges} + M_{SW}) insgesamt für ein "Abregeln" zu sorgen. Demzufolge ist die Momentensumme (M_{K,ges} + M_{SW}) bis etwa 2° positiv und wirkt aufregelnd.

Da die Steigung des Momentes infolge der Schrägscheibe betragsmäßig größer ist als die Steigung des Momentes infolge der Kolben, ist bei 2° die Trendumkehr erreicht:
- Bis ca. 2° wirken die Momente infolge der Massenkräfte des Triebwerkes aufregelnd.
- Ab ca. 2° wirken die Momente infolge der Massenkräfte des Triebwerkes abregelnd.

Es ist offensichtlich, dass sich über eine geringfügige Änderung in der Schwerpunktslage der Schrägscheibe der Schnittpunkt des Verlaufs des resultierenden Momentes mit der x-Achse im Diagramms nahezu beliebig verschieben lässt. Die Schwerpunktslage wird durch den Steineranteil innerhalb des Deviationsmomentes berücksichtigt. Prinzipiell ließe sich auch bei einer Schwerpunktslage (0/0) also ohne Steinerenteil des Deviationsmomentes konstruktiv so vorsehen, dass das Deviationsmoment im Bereich z.B. <0,6° seine "Nulllage" hat.

Weiterhin zielt die Erfindung zunächst einmal auf den konventionellen Kippwinkelbereich zwischen einem minimalen und einem maximalen Kippwinkel und in einem weiteren Schritt auf die Minimierung des minimalen Kippwinkels in Richtung 0°.

Aus den Diagrammen der Fig. 8 und 10 sowie den Wertetabellen in Fig. 9 geht hervor, dass natürlich bei kleinen Verdichterdrehzahlen (z.B. 800...3000 U/min) die Momente insbesondere im Bereich kleiner Kippwinkel außerordentlich klein sind. Die Frage stellt sich, wie man mit so kleinen Momenten überhaupt aufregeln kann.

Aus der Wertetabelle (Fig. 9) rechts, unten kann man für einen üblichen minimalen Kippwinkel von z.B. 0,9° und eine Verdichterdrehzahl von 1500 U/min durch lineare Interpolation ein Moment von 0,04 Nm abschätzen. Auch ein so kleines Moment kann die Schrägscheibe gegen die Federkraft um einige I/10mm verschieben, was etwa einige 1/10° Kippwinkeländerung entspricht. Dabei ist zu berücksichtigen, dass die Möglichkeit einer Kippwinkelverkleinerung bereits im Bereich vom 0,9° auf z.B. 0,7° energetisch sehr bedeutsam für den Anwendungsfall "kupplungsloser Betrieb" des Verdichters sein kann.

In Fig. 11 und 12 sind die Regelkurven für die bereits beschriebenen Fälle dargestellt. Zu berücksichtigen sind die für den "aufregelnden" Fall und den "abregelnden" Fall unterschiedlich gewählten Federkonstanten. Die Wahl unterschiedlicher Federkonstanten ist notwendig, um eine sinnvolle Steigung der Kennlinien einzustellen, welche zu Regelung notwendig ist. Charakteristisch für die Regelkennlinien im Diagramm gemäß dem Erfindungsgegenstand ist ebenfalls der Schnittpunkt bei ca. 2°, der die "Trendumkehr" des resultierenden Momentes aufzeigt.

Die Ausführung der Erfindung ist nicht auf das oben beschriebene Beispiel und die hervorgehobenen Auslegungs-Schwerpunkte beschränkt, sondern ebenso in einer Vielzahl von Abwandlungen möglich, die im Rahmen fachgemäßen Handelns liegen. So ist insbesondere hinsichtlich der konkreten Abmessungen der Schwenkscheibe und ihrer Schwerpunktslage Spielraum für den Konstrukteur vorhanden, sofern den in den anhängenden Ansprüchen formulierten Kriterien Rechnung getragen wird.

## Patentansprüche

1. Axialkolbenverdichter, insbesondere Verdichter für die Klimaanlage eines Kraftfahrzeuges, mit einem Gehäuse und einer in dem Gehäuse angeordneten, über eine Antriebswelle (104) angetriebenen Verdichtereinheit zum Ansaugen und Verdichten eines Kältemittels, wobei die Verdichtereinheit in einem Zylinderblock axial hin- und herlaufende Kolben (109) und eine die Kolben antreibende, mit der Antriebswelle (104) drehende Schwenkscheibe, als Schräg- oder Taumelscheibe oder Schwenkring (101) umfasst,
**dadurch gekennzeichnet, dass**
die Schwenkscheibe durch Festlegung der Geometrie und/oder der Masse und/oder des Massenschwerpunktes derart konstruiert und dimensioniert ist, dass ihr Moment M_{sw} infolge des Deviationsmomentes I_{yz}, wobei gilt M_{SW} = I_{yz} * ω², d.h. das Moment infolge der Massenträgheit und des Massenschwerpunktes der Schwenkscheibe, zusammen mit dem Moment M_{k,ges} infolge der translatorisch bewegten Massen, insbesondere der Kolben, ggf. einschließlich Gleitsteine (115a, 115b) Kolbenstangen oder dergleichen, im Bereich kleiner Kippwinkel bei Erhöhung der Drehzahl und konstanter Druckdifferenz Δp zwischen Hoch- und Niederdruckseite eine Erhöhung des Kippwinkels und hierdurch einen Anstieg der Förderleistung bewirkt und sich nach Überschreiten eines Grenzkippwinkels α_{grenz}, bei dem gilt M_{SW} = M_{k,ges}, bei Erhöhung der Drehzahl und konstanter Druckdifferenz eine Verringerung des Kippwinkels und hierdurch eine Senkung der Förderleistung ergibt.

2. Axialkolbenverdichter nach Anspruch 1,
**dadurch gekennzeichnet, dass**
die Schwenkscheibe (101) derart konstruiert und dimensioniert ist, dass der Verlauf des Momentes M_{SW} infolge des Deviationsmomentes I_{yz} in Abhängigkeit vom Kippwinkel α bei gleicher Drehzahl betragsmäßig im wesentlichen eine größere Steigung aufweist als der Verlauf des Momentes M_{k,ges} infolge der translatorisch bewegten Massen in Abhängigkeit vom Kippwinkel.

3. Axialkolbenverdichter nach Anspruch 1 oder 2,
**dadurch gekennzeichnet, dass**
die Summe des Momentes M_{k,ges} infolge der translatorisch bewegten Massen und des Momentes M_{SW} infolge des Deviationsmomentes I_{yz} im Kippwinkelbereich zwischen einem vorbestimmten minimalen Kippwinkel αₘᵢₙ und einem maximalen Kippwinkel αₘₐₓ das Vorzeichen, insbesondere von "plus" nach "minus", wechselt, was einen Übergang von einer Erhöhung des Kippwinkels und einem hierdurch bewirkten Anstieg der Förderleistung auf eine Verringerung des Kippwinkels und hierdurch der Förderleistung bedeutet.

4. Axialkolbenverdichter nach einem der vorangehenden Ansprüche,
**dadurch gekennzeichnet, dass**
ein Kipppunkt der Schwenkscheibe (101) als Schnittpunkt der Rotationsachsen der Antriebswelle (104) und der Schwenkscheibe festgelegt ist.

5. Axialkolbenverdichter nach einem der vorangehenden Ansprüche,
**dadurch gekennzeichnet, dass**
bei Einteilung des die Antriebwelle (104) und Schwenkscheibe (101) umfassenden Raumes in vier Quadranten (Q1, Q2, Q3, Q4) der Schwerpunkt der Schwenkscheibe entweder in einen ersten, vorderen, durch die Antriebswelle und die die Kolbenabstützung umfassende, den Kolben zugewandte Vorderseite der Schwenkscheibe begrenzten Quadranten (Q1), oder in einen zweiten, vorderen, an der relativ zur Antriebswelle dem ersten Quadranten (Q1) gegenüberliegenden Seite liegenden Quadranten (Q2), oder in einen dritten, hinteren, relativ zur Schwenkscheibe auf Höhe des zweiten Quadranten (Q2) hinter, d.h. an der den Kolben abgewandten Seite, der Schwenkscheibe angeordneten Quadranten (Q3), oder in einen vierten, hinteren, relativ zur Schwenkscheibe auf Höhe des ersten Quadranten (Q1) hinter, d.h. an der den Kolben abgewandten Seite, der Schwenkscheibe angeordneten Quadranten (Q4) verlegt ist.

6. Axialkolbenverdichter nach einem der vorangehenden Ansprüche,
**dadurch gekennzeichnet, dass**
Schwenkscheibe (101) einerseits und Kolben (109), ggf. einschließlich Gleitsteine (115a, 115b), Kolbenstangen oder dergl., andererseits derart konstruiert und dimensioniert sind, dass bei einem Kippwinkel α von im wesentlichen 0° das Moment M_{SW} infolge des Deviationsmomentes I_{yz} der Schwenkscheibe größer als Null und das Moment M_{k,ges} infolge der translatorisch bewegten Massen im wesentlichen gleich Null ist, derart, dass ein positives Gesamt-Moment eine Erhöhung des Kippwinkels α der Schwenkscheibe bewirkt, während oberhalb eines vorbestimmten Kippwinkels im Bereich zwischen 1,5° und 2,5°, insbesondere bei etwa 2°, die Steigung des Momentes Mₖ, _{ges} infolge der translatorisch bewegten Massen die Steigung des Momentes M_{SW} infolge des Deviationsmomentes I_{yz} überkompensiert derart, dass ab diesem Wert eine Verringerung des Kippwinkels der Schwenkscheibe bewirkt wird.

7. Axialkolbenverdichter nach einem der vorangehenden Ansprüche,
**dadurch gekennzeichnet, dass**
die Schwenkscheibe (101) derart konstruiert und dimensioniert ist, dass ihr Moment M_{SW} infolge des Deviationsmomentes I_{yz} bei einem Kippwinkel α im Bereich zwischen 0,4° und 0,8°, insbesondere bei etwa 0,6°, gleich Null ist.

8. Axialkolbenverdichter nach Anspruch 6 oder 7,
**dadurch gekennzeichnet, dass**
der Kippwinkel-Wert, ab dem das Gesamt-Moment aus dem Moment M_{k,ges} der translatorisch bewegten Massen und dem Moment M_{SW} infolge des Deviationsmomentes I_{yz} der Schwenkscheibe eine Verringerung des Kippwinkels bewirkt, und/oder der Kippwinkel-Wert, bei dem das Moment M_{SW} infolge des Deviationsmomentes I_{yz} gleich Null ist, durch geeignete Vorbestimmung der Schwerpunktlage der Schwenkscheibe (101) eingestellt sind.

## Claims

1. Axial piston compressor, especially a compressor for the air-conditioning system of a motor vehicle, having a housing and, for drawing in and compressing a coolant, a compressor unit arranged in the housing and driven by means of a drive shaft (104), the compressor unit comprising pistons (109), which move axially back and forth in a cylinder block, and a tilt plate - in the form of a swash plate or wobble plate or tilt ring (101) - which drives the pistons and rotates together with the drive shaft (104),
**characterised in that**
the tilt plate is so designed and dimensioned by predetermining the geometry and/or mass and/or mass centre of gravity that its moment M_{SW} due to the moment of deviation I_{yz}, wherein M_{SW} = I_{yz} * ω², that is to say the moment due to the mass inertia and mass centre of gravity of the tilt plate, together with the moment M_{k,ges} due to the masses moved in translation, especially of the pistons, where appropriate including sliding blocks (115a, 115b), piston rods or the like, in the low tilt angle range brings about, when there is an increase in the speed of rotation and a constant pressure difference Δp between the high and low pressure side, an increase in the tilt angle and, as a result thereof, an increase in the delivery output, and, after a threshold tilt angle α_{grenz}, at which M_{SW} = M_{k,ges}, has been exceeded, when there is an increase in the speed of rotation and a constant pressure difference, a decrease in the tilt angle and, as a result thereof, a reduction in the delivery output are produced.

2. Axial piston compressor according to claim 1,
**characterised in that**
the tilt plate (101) is so designed and dimensioned that the plot of the moment M_{SW} due to the moment of deviation I_{yz} in dependence on the tilt angle α at the same speed of rotation substantially has, in terms of amount, a slope that is greater than the plot of the moment M_{k,ges} due to the masses moved in translation in dependence on the tilt angle.

3. Axial piston compressor according to claim 1 or 2,
**characterised in that**
the sum of the moment M_{k,ges} due to the masses moved in translation and the moment M_{SW} due to the moment of deviation l_{yz} changes sign, especially from "plus" to "minus", in the tilt angle range between a predetermined minimum tilt angle αₘᵢₙ and a maximum tilt angle αₘₐₓ, which means a transition from an increase in the tilt angle and, brought about thereby, an increase in the delivery output to a decrease in the tilt angle and, as a result, in the delivery output.

4. Axial piston compressor according to one of the preceding claims,
**characterised in that**
the tilting point of the tilt plate (101) is predetermined as the intersection point of the rotational axes of the drive shaft (104) and the tilt plate.

5. Axial piston compressor according to one of the preceding claims,
**characterised in that**,
given division of the space surrounding the drive shaft (104) and the tilt plate (101) into four quadrants (Q1, Q2, Q3, Q4), the centre of gravity of the tilt plate is offset either into a first, front quadrant (Q1) delimited by the drive shaft and the front face of the tilt plate including the piston support and facing the pistons, or into a second, front quadrant (Q2) located on the side opposite the first quadrant (Q1) relative to the drive shaft, or into a third, rear quadrant (Q3) arranged relative to the tilt plate at the height of the second quadrant (Q2) behind the tilt plate, that is to say on the side thereof remote from the pistons, or into a fourth, rear quadrant (Q4) arranged relative to the tilt plate at the height of the first quadrant (Q1) behind the tilt plate, that is to say on the side thereof remote from the pistons.

6. Axial piston compressor according to one of the preceding claims,
**characterised in that**
the tilt plate (101), on the one hand, and the pistons (109), where appropriate including sliding blocks (115a, 115b), piston rods or the like, on the other hand, are so designed and dimensioned that, at a tilt angle α of substantially 0°, the moment M_{SW} due to the moment of deviation I_{yz} of the tilt plate is greater than zero and the moment M_{k,ges} due to the masses moved in translation is substantially equal to zero so that a positive total moment brings about an increase in the tilt angle α of the tilt plate, whereas above a predetermined tilt angle in the range between 1.5° and 2.5°, especially at about 2°, the slope of the moment M_{k,ges} due to the masses moved in translation over-compensates the slope of the moment M_{SW} due to the moment of deviation l_{yz} so that from that value there is brought about a decrease in the tilt angle of the tilt plate.

7. Axial piston compressor according to one of the preceding claims,
**characterised in that**
the tilt plate (101) is so designed and dimensioned that its moment M_{SW} due to the moment of deviation I_{yz} is equal to zero at a tilt angle α in the range between 0.4° and 0.8°, especially at about 0.6°.

8. Axial piston compressor according to claim 6 or 7,
**characterised in that**
the value of the tilt angle from which the total moment comprising the moment M_{k,ges} of the masses moved in translation and the moment M_{SW} due to the moment of deviation I_{yz} of the tilt plate brings about a decrease in the tilt angle and/or the value of the tilt angle at which the moment M_{SW} due to the moment of deviation I_{yz} is equal to zero is/are set by suitable predetermination of the location of the centre of gravity of the tilt plate (101).

## Revendications

1. Compresseur à pistons axiaux, en particulier compresseur pour l'installation de climatisation d'un véhicule automobile, avec un boîtier et une unité de compresseur placée dans le boîtier et entraînée par un arbre d'entraînement (104) pour l'aspiration et la compression d'un fluide réfrigérant, dans lequel l'unité de compresseur comprend des pistons (109) effectuant un mouvement de va-et-vient axial dans un bloc-cylindres et un disque pivotant tournant avec l'arbre d'entraînement (104) qui entraîne les pistons sous forme de disque en nutation ou de disque oscillant ou de bague pivotante (101),
**caractérisé en ce que**
le disque pivotant est construit et dimensionné par la détermination de la géométrie et/ou de la masse et/ou du centre de gravité de masse de telle manière que son couple M_{sw} résultant du couple de déviation I_{yz}, pour lequel on applique M_{sw} = I_{yz} * ω², c'est-à-dire le couple résultant de l'inertie de masse et du centre de gravité de masse du disque pivotant, conjointement avec le couple M_{k,ges} résultant des masses déplacées en translation, en particulier le piston, y compris, le cas échéant, les coulisseaux (115a, 115b), les tiges de pistons ou d'autres éléments similaires, dans la région du petit angle de basculement en cas d'augmentation de la vitesse de rotation et avec une différence de pression constante Δp entre le côté de haute pression et le côté de basse pression, entraîne une augmentation de l'angle de basculement et, de ce fait, un accroissement de la capacité de refoulement et il en résulte une réduction de l'angle de basculement et, de ce fait, une diminution de la capacité de refoulement après le dépassement d'un angle limite de basculement α_{grenz}, pour lequel on applique M_{sw} = M_{k,ges}, en cas d'augmentation de la vitesse de rotation et avec une différence de pression constante.

2. Compresseur à pistons axiaux selon la revendication 1,
**caractérisé en ce que**
le disque oscillant (101) est construit et dimensionné de telle manière que la courbe du couple M_{sw} résultant du couple de déviation I_{yz} en fonction de l'angle de basculement α à la vitesse de rotation identique présente sensiblement une pente plus importante en terme de grandeur que la courbe du couple M_{k,ges} résultant des masses déplacées en translation en fonction de l'angle de basculement.

3. Compresseur à pistons axiaux selon la revendication 1 ou 2,
**caractérisé en ce que**
le signe de la somme du couple M_{k,ges} résultant des masses déplacées en translation et du couple M_{sw} résultant du couple de déviation l_{yz} dans la région de l'angle de basculement entre un angle de basculement minimal prédéterminé αₘᵢₙ et un angle de basculement max αₘₐₓ varie, en particulier, entre "plus" et "moins", ce qui indique une transition entre une augmentation de l'angle de basculement et un accroissement de la capacité de refoulement causé par celle-ci et une diminution de l'angle de basculement et, de ce fait, de la capacité de refoulement.

4. Compresseur à pistons axiaux selon l'une quelconque des revendications précédentes,
**caractérisé en ce que**
un point de basculement du disque pivotant (101) est déterminé comme point de coupe des axes de rotation de l'arbre d'entraînement (104) et du disque pivotant.

5. Compresseur à pistons axiaux selon l'une quelconque des revendications précédentes,
**caractérisé en ce que**
en divisant le compartiment comprenant l'arbre d'entraînement (104) et le disque pivotant (101) en quatre quadrants (Q1, Q2, Q3, Q4), le centre de gravité du disque pivotant se trouve soit dans un premier quadrant avant (Q1) délimité par l'arbre d'entraînement et la face avant du disque pivotant comprenant le support de piston, dirigée vers le piston, soit dans un deuxième quadrant avant (Q2) sur la face opposée au premier quadrant (Q1) par rapport à l'arbre d'entraînement soit dans un troisième quadrant arrière (Q3) disposé derrière, c'est-à-dire sur la face opposée au piston, du disque pivotant par rapport au disque pivotant à la hauteur du deuxième quadrant (Q2) soit dans un quatrième quadrant arrière (Q4) disposé derrière, c'est-à-dire sur la face opposée au piston, du disque pivotant par rapport au disque pivotant à la hauteur du premier quadrant (Q1).

6. Compresseur à pistons axiaux selon l'une quelconque des revendications précédentes,
**caractérisé en ce que**
le disque pivotant (101), d'une part, et le piston (109), y compris, le cas échéant, les coulisseaux (115a, 115b), les tiges de pistons ou d'autres éléments similaires, d'autre part, sont construits et dimensionnés de telle manière que, avec un angle de basculement α sensiblement de 0°, le couple M_{sw} résultant du couple de déviation l_{yz} du disque de basculement est supérieur à zéro et le couple M_{k,ges} résultant des masses déplacées en translation est sensiblement égal à zéro, de sorte qu'un couple total positif entraîne une augmentation de l'angle de basculement α du disque pivotant alors qu'au-delà d'un angle de basculement prédéterminé dans la région entre 1,5° et 2,5°, en particulier un angle d'environ 2°, l'augmentation du couple M_{k,ges} résultant des masses déplacées en translation surcompense l'augmentation du couple M_{sw} résultant du couple de déviation I_{yz} de telle manière qu'à partir de cette valeur, il se produit une diminution de l'angle de basculement du disque pivotant.

7. Compresseur à pistons axiaux selon l'une quelconque des revendications précédentes,
**caractérisé en ce que**
le disque pivotant (101) est construit et dimensionné de telle manière que son couple M_{sw} résultant du couple de déviation l_{yz} avec un angle de basculement dans la région entre 0,4 et 0,8°, en particulier un angle d'environ 0,6°, est égal à zéro.

8. Compresseur à pistons axiaux selon la revendication 6 ou 7,
**caractérisé en ce que**
la valeur de l'angle de basculement à partir de laquelle le couple total constitué par le couple M_{k,ges} résultant des masses déplacées en translation et le couple M_{sw} résultant du couple de déviation I_{yz} du disque de basculement entraîne une diminution de l'angle de basculement et/ou la valeur de l'angle de basculement avec laquelle le couple M_{sw} résultant du couple de déviation I_{yz} est égal à zéro sont réglées grâce à une prédétermination appropriée de la position du centre de gravité du disque pivotant (101).
